# FASCICULE DE BREVET EUROPEEN

(11) **EP 4 546 056 B1**
(45) Date de publication et mention de la délivrance du brevet: **15.07.2026**
(21) Numéro de dépôt: 23205573.1
(22) Date de dépôt: 24.10.2023
(51) Int. Cl.: G04B 11/00, G04B 27/00, G04B 27/02

(54) **MOUVEMENT HORLOGER COMPRENANT UN MÉCANISME DE RÉGLAGE DE LA POSITION D AFFICHEURS**
UHRWERK, DAS EINEN MECHANISMUS ZUR EINSTELLUNG DER POSITION VON ANZEIGEN UMFASST
CLOCK MOVEMENT COMPRISING A MECHANISM FOR ADJUSTING THE POSITION OF DISPLAYS

(43) Date de publication de la demande: 30.04.2025
(73) Titulaire: ETA SA Manufacture Horlogère Suisse, 2540 Grenchen (CH)
(72) Inventeur: ROMBACH, Stefan, 2503 Bienne (CH)
(74) Mandataire: ICB SA

(56) Documents cités:
- EP-A1- 0 173 230
- EP-A1- 0 548 659
- EP-A1- 0 871 093
- EP-A1- 3 486 733
- EP-B1- 3 602 202
- WO-A1-2019/175687
- CH-A- 541 170

## Description

### Domaine technique de l'invention

L'invention relève du domaine horloger et concerne en particulier un mouvement horloger comprenant un mécanisme de réglage de la position d'afficheurs.

### Arrière-plan technologique

Les mécanismes de corrections d'une fonction d'un mouvement horloger d'une montre permettent à un utilisateur, en manipulant un organe de commande de la montre, de modifier la position d'un de ses affichages, par exemple l'heure courante.

Lorsque le mouvement horloger comporte plusieurs fonctions, par exemple un quantième, un second fuseau horaire, etc., leur correction respective est généralement réalisée par la tige de remontoir. En particulier, il est connu de positionner la tige de remontoir dans une position axiale particulière afin de sélectionner la fonction à corriger, et de pivoter ladite tige afin de corriger la fonction sélectionnée, comme dans les documents CH541170A, EP3602202B1 et EP0173230A1 par exemple.

Au-delà d'un certain nombre de fonctions, il peut être particulièrement délicat de positionner axialement la tige de remontoir. En effet, on comprend bien qu'au-delà de trois positions axiales distinctes disponibles, il devient fastidieux de trouver la position désirée.

Par ailleurs, lorsqu'il présente plusieurs fonctions, le mécanisme de correction est relativement complexe à réaliser puisque, dans chacune de ses positions axiales, la tige de remontoir doit être reliée cinématiquement avec des composants spécifiques du mouvement horloger afin de pouvoir agir sur une fonction donnée. En outre, l'ajout de fonctions particulières dans un mouvement horloger a pour conséquence d'augmenter les dimensions de ce dernier, puisque chaque fonction possède généralement son propre mécanisme d'entrainement.

### Résumé de l'invention

La présente invention vise à résoudre ces inconvénients en proposant un mouvement horloger doté de plusieurs fonctions pouvant être facilement et rapidement corrigées.

Un autre objectif de la présente invention est de simplifier le mouvement afin de minimiser ses dimensions.

L'invention concerne à cet effet, un mouvement horloger comprenant un mobile menant cinématiquement lié à un premier et à un second mécanisme d'affichage respectivement destinés à entraîner un premier et un second afficheur d'une valeur temporelle, un mécanisme de réglage de la position de ces afficheurs comportant un baladeur et un organe de commande adapté à prendre une position de réglage dans laquelle il est en prise avec le baladeur et dans laquelle :
- lorsqu'il est sollicité dans un premier sens de rotation, il entraîne le baladeur dans une première position de correction dans laquelle ce dernier est apte à coopérer avec le premier mécanisme d'affichage de sorte à modifier la position du premier afficheur, et
- lorsqu'il est sollicité dans un second sens de rotation, il entraîne le baladeur dans une seconde position de correction dans laquelle ce dernier est apte à coopérer avec le second mécanisme d'affichage de sorte à modifier la position du second afficheur.

Le premier mécanisme d'affichage comporte un mécanisme à cliquet doté d'une roue de cliquet apte à lier cinématiquement le mobile menant et une roue d'affichage porteuse du premier afficheur de sorte à transmettre la rotation du mobile menant au premier afficheur, ladite roue de cliquet étant mobile dans un plan orthogonal à son axe de rotation lorsque l'organe de commande est sollicité pour modifier la position du premier afficheur, de sorte à interrompre la liaison cinématique entre le premier mécanisme d'affichage et le mobile menant.

Ainsi, l'utilisateur peut simplement corriger une fonction du mouvement horloger en pivotant dans un sens ou dans un autre.

Par ailleurs, grâce au mécanisme à cliquet, le nombre de composants du mouvement horloger est minimisé.

Dans des modes particuliers de réalisation, l'invention peut comporter en outre l'une ou plusieurs des caractéristiques suivantes.

Dans des modes particuliers de réalisation, le mobile menant comporte une roue menante avec laquelle la roue de cliquet et la roue d'affichage sont inscrites dans un même plan.

Dans des modes particuliers de réalisation, le mécanisme à cliquet comprend un organe de rappel solidaire de la roue de cliquet de sorte à la contraindre vers une position de butée dans laquelle elle est engrenée avec la roue menante et avec la roue d'affichage.

Dans des modes particuliers de réalisation, l'organe de rappel est agencé dans le même plan que la roue menante, la roue de cliquet et la roue d'affichage.

Dans des modes particuliers de réalisation, lorsqu'il occupe la première position, le baladeur est en prise avec le premier mécanisme d'affichage et est désolidarisé du second mécanisme d'affichage, et lorsqu'il occupe la seconde position, le baladeur est en prise avec le second mécanisme d'affichage et est désolidarisé du premier mécanisme d'affichage.

Dans des modes particuliers de réalisation, le baladeur comporte, agencées de manière coaxiales :
- une roue d'entraînement par laquelle il est apte à être entraîné en rotation par l'organe de commande,
- une première roue de réglage reliée cinématiquement avec le premier mécanisme d'affichage lorsque l'organe de commande est dans la position de réglage et est sollicité dans le premier sens de rotation, et
- une seconde roue de réglage reliée cinématiquement avec le second mécanisme d'affichage lorsque l'organe de commande est dans la position de réglage est et sollicité dans le second sens de rotation.

Dans des modes particuliers de réalisation, la roue d'affichage est formée par une roue de fuseau horaire le premier mécanisme d'affichage comprenant une roue de transmission reliant cinématiquement la roue de fuseau horaire et la première roue de réglage lorsque l'organe de commande est dans la position de réglage et est sollicité dans le premier sens de rotation. La modification de la position du premier afficheur est donc réalisée de façon continue, lorsque l'organe de commande est sollicité dans le premier sens de rotation.

Dans des modes particuliers de réalisation, la seconde roue du baladeur est constituée par une came comportant au moins un doigt de correcteur apte à coopérer avec une denture du second mécanisme d'affichage solidaire du second afficheur de sorte à entraîner ledit second afficheur dans une rotation séquentielle lors de la rotation dudit baladeur lorsqu'il occupe la seconde position de correction et que l'organe de commande est sollicité dans le second sens de rotation.

Dans des modes particuliers de réalisation, le mobile menant comprend un doigt d'entraînement apte à coopérer avec la denture du second mécanisme d'affichage pour entraîner le second afficheur dans une rotation séquentielle lors de la rotation dudit mobile menant.

Dans des modes particuliers de réalisation, le mécanisme à cliquet comporte une structure de guidage adaptée à guider la roue de cliquet en déplacement lorsque le baladeur est sollicité dans le premier sens de rotation.

Dans des modes particuliers de réalisation, la structure de guidage est configurée pour guider la roue de cliquet en rotation selon un axe passant par le centre du mobile menant ou en translation selon une trajectoire rectiligne tangentielle à un cercle concentrique au mobile menant, lorsque le baladeur est sollicité dans le premier sens de rotation.

### Brève description des figures

D'autres caractéristiques et avantages de l'invention apparaîtront à la lecture de la description détaillée suivante donnée à titre d'exemple nullement limitatif, en référence aux dessins annexés dans lesquels :
- la figure 1 représente une vue en perspective de dessus d'une partie d'un mouvement horloger comprenant un mécanisme de réglage de la position d'afficheurs d'une valeur temporelle, selon un exemple préféré de réalisation de l'invention ;
- la figure 2 représente une vue en perspective de dessous du mouvement de la figure 1 ;
- la figure 3 représente une vue en perspective du mouvement de la figure 1, dans laquelle la position d'un premier afficheur est modifié ;
- la figure 4 représente une vue de perspective du mouvement de la figure 1, dans laquelle la position d'un second afficheur est modifiée.

On note que les figures ne sont pas nécessairement dessinées à l'échelle pour des raisons de clarté.

### Description détaillée de l'invention

L'invention concerne un mouvement horloger 10 destiné à être logé dans une boite de montre, et configuré pour entraîner deux afficheurs 20 et 30 de valeurs temporelles en plus d'un afficheur de l'heure courante.

Dans l'exemple préféré de réalisation de la présente invention, parmi ces deux afficheurs 20 et 30 de valeurs temporelles, un premier est un afficheur de l'heure d'un fuseau horaire additionnel à celui de l'heure courante, et un second est un afficheur de quantième.

Pour des raisons de clarté, les composants du mouvement horloger connus de l'homme du métier ne sont pas décrits dans le présent texte et n'apparaissent pas sur les figures.

Les figures 1 et 2 représentent la présente invention lors de la marche normale du mouvement horloger 10, c'est-à-dire, lors de l'affichage de l'heure courante, de l'heure d'un fuseau horaire additionnel et du quantième. En particulier, la figure 1 représente le mouvement horloger 10 vue de dessus et la figure 2 représente le mouvement horloger 10 vue de dessous.

Le mouvement horloger 10 comprend un mobile menant 11 cinématiquement lié à un rouage de minuterie afin d'entraîner le premier et le second afficheurs 20 et 30 d'une valeur temporelle. Dans l'exemple préféré de réalisation de l'invention, le mobile menant 11 est entraîné d'un tour par jour par une roue des heures du rouage de minuterie (non représentée sur les figures).

Le mouvement horloger 10 comporte avantageusement un mécanisme de réglage de la position de ces afficheurs 20 et 30, comprenant un baladeur 40 et un organe de commande 50 destiné adapté à prendre une position de réglage dans laquelle il est en prise avec le baladeur 40 et est apte à entraîner l'un et l'autre des premier et second afficheurs 20 et 30 en déplacement, suite à une sollicitation d'un utilisateur de la montre.

Préférentiellement, l'organe de commande 50 est formé par une tige de remontoir liée à une couronne de remontoir et la position de réglage est matérialisée par une position axiale prédéterminée. La tige de remontoir est configurée pour être cinématiquement liée avec le baladeur 40 par l'intermédiaire d'un système de renvois connu de l'homme du métier, lorsque l'organe de commande 50 occupe la position de réglage. Un tel système de renvoi est représenté sur les figures mais n'est pas décrit en détail dans le texte car bien connu par l'homme du métier.

Comme le montrent les figures, le baladeur 40 comporte une roue d'entraînement 41 par laquelle il est apte à être entraîné en rotation par l'organe de commande 50, par l'intermédiaire du système de renvois.

Le baladeur 40 est engagé dans un chemin de guidage de manière libre en rotation et en translation le long d'une direction orthogonale à la direction selon laquelle il est libre de pivoter. Ainsi, le baladeur 40 est apte à occuper deux positions extrêmes dans ledit chemin de guidage. Le chemin de guidage n'est pas représenté sur les figures pour des raisons de clarté et est par exemple formé par une saignée traversante réalisée dans une structure support du mouvement horloger 10, tel qu'un pont ou une platine. Le baladeur 40 est entraîné dans l'une ou l'autre de ces positions extrêmes par l'organe de commande 50, lorsqu'il occupe la position de réglage, selon le sens de rotation dans lequel ce dernier est sollicité. Ces positions extrêmes sont appelées « positions de correction » dans la suite du texte.

En particulier, lorsqu'il est positionné dans la position de réglage par un utilisateur et qu'il est sollicité dans un premier sens de rotation, l'organe de commande 50 est configuré pour entraîner le baladeur 40 dans une première position de correction dans laquelle ce dernier est apte à coopérer avec le premier mécanisme d'affichage 200 de sorte à modifier la position du premier afficheur 20.

Comme visible sur les figures, le premier mécanisme d'affichage 200 comporte un mécanisme à cliquet 210 configuré pour permettre la liaison cinématique entre le mobile menant 11 et ledit premier mécanisme d'affichage 200 lorsque l'organe de commande 50 n'est pas sollicité, et pour interrompre cette liaison cinématique lorsque l'organe de commande 50 est sollicité.

Plus précisément, le mécanisme à cliquet 210 est doté d'une roue de cliquet 211 apte à lier cinématiquement le mobile menant 11 et une roue d'affichage 21 porteuse du premier afficheur 20 de sorte à transmettre la rotation du mobile menant 11 au premier afficheur 20, comme l'illustrent les flèches sur la figure 1. En outre, la roue de cliquet 211 est mobile en translation dans un plan orthogonal à son axe de rotation ou en rotation autour de l'axe du mobile menant 11, lorsque l'organe de commande 50 est sollicité dans le premier sens de rotation lorsqu'il est en position de réglage, de sorte à interrompre la liaison cinématique entre le premier mécanisme d'affichage 200 et le mobile menant 11. Cette caractéristique permet d'éviter d'endommager le mouvement horloger 10 en transmettant des efforts au rouage de finissage et à l'oscillateur.

Dans l'exemple préféré de réalisation de l'invention, le mécanisme à cliquet 210 est doté d'une roue de cliquet 211 engrenant avec une roue menante 110 du mobile menant 11 et avec la roue d'affichage 21. La roue menante 110, la roue de cliquet 211 et la roue d'affichage 21 sont inscrites dans un même plan, comme visible sur les figures, de sorte à minimiser l'épaisseur du mouvement horloger 10, tout en permettant de réduire le nombre de composants du mouvement horloger.

Avantageusement, le mécanisme à cliquet 210 peut comprendre un organe de rappel 212 solidaire de la roue de cliquet 211 de sorte à la contraindre vers une position de butée dans laquelle elle est engrenée avec la roue menante 110 et avec la roue d'affichage 21. Dans l'exemple de réalisation représenté sur les figures, l'organe de rappel 212 est configuré pour assurer le maintien de la position axiale de la roue de cliquet 211 et est agencé de sorte à appliquer une force de rappel sur un axe de la roue de cliquet 211. Alternativement, l'organe de rappel 212 peut être agencé en appui contre la denture de la roue de cliquet 211 pour minimiser encore l'épaisseur du mouvement. L'organe de rappel 212 est alors en effet situé dans le même plan que la roue menante 110, la roue de cliquet 211 et la roue d'affichage 21.

En résumé, la roue de cliquet 211 est adaptée à transmettre un mouvement de la roue menante 110 jusqu'à la roue d'affichage 21 et à interdire la transmission du mouvement de la roue d'affichage 21 jusqu'à la roue menante 110. Le fonctionnement du mécanisme à cliquet 210 est décrit en détail dans la suite du texte.

Dans l'exemple préféré de réalisation de l'invention, la roue d'affichage 21 est formée par une roue de fuseau horaire. Le premier mécanisme d'affichage 200 comporte une roue de transmission 22 reliant cinématiquement la roue d'affichage 21 et le baladeur 40 lorsque l'organe de commande 50 est dans la position de réglage et est sollicité dans le premier sens de rotation.

Plus précisément, comme visible sur la vue de détail de droite sur la figure 3, le baladeur 40 comporte une première roue de réglage 42 reliée cinématiquement à la roue de transmission 22 lorsque l'organe de commande 50 est dans la position de réglage et qu'il est sollicité dans le premier sens de rotation. La roue de transmission 22 entraîne alors la roue d'affichage 21 en rotation, qui déplace l'afficheur de l'heure d'un fuseau horaire additionnel. La vue de détail de gauche sur la figure 3 montre que, lors de cette rotation, la roue d'affichage 21 entraîne la roue de cliquet 211 à rouler autour de la roue menante 110 et à se désengager de la roue d'affichage 21. En particulier, lors de la rotation de la roue d'affichage 21, la denture de cette dernière exerce un couple sur la denture de la roue de cliquet 211 déplaçant la roue de cliquet 211 de sorte à dégager lesdites dentures l'une de l'autre, c'est-à-dire que les dents de la roue de cliquet 211 ne sont plus en contact avec celles de la roue d'affichage 21.

Si le mécanisme à cliquet 210 comprend un organe de rappel 212, le couple exercé sur la denture de la roue de cliquet 211 va à l'encontre de la force de rappel exercée par l'organe de rappel 212 sur ladite roue de cliquet 211. La roue de cliquet 211 est donc immédiatement ramenée au contact de la roue d'affichage 21, en position de butée, à la suite du dégagement des dentures de la roue de cliquet 211 et de la roue d'affichage 21.

Dans l'exemple de réalisation de l'invention représenté sur les figures, la roue de cliquet 211 roule donc, à la manière d'un satellite, sur la roue menante 110 lors de la rotation de la roue d'affichage 21 en se déplaçant dans un mouvement de va-et-vient.

Alternativement ou en addition, la roue de cliquet 211 peut être engagée dans un chemin de guidage, de manière analogue au baladeur 40, de sorte à guider la roue de cliquet 211 en déplacement lorsque le baladeur 40 est sollicité dans le premier sens de rotation. Par exemple, la structure de guidage peut être configurée pour guider la roue de cliquet 211 en rotation selon un axe passant par le centre du mobile menant 11 ou en translation selon une trajectoire rectiligne tangentielle à un cercle concentrique au mobile menant 11.

Tel qu'illustré sur la figure 4, lorsqu'il occupe la position de réglage et qu'il est sollicité dans un second sens de rotation, l'organe de commande 50 est configuré pour entraîner le baladeur 40 dans une seconde position de correction dans laquelle ce dernier est apte à modifier la position du second afficheur 30 par le biais d'un second mécanisme d'affichage 300.

Il y a lieu de noter que, lorsqu'il occupe la première position, le baladeur 40 est en prise avec la roue d'affichage 21, comme décrit précédemment, et est désolidarisé du second mécanisme d'affichage 300, tel que représenté sur la figure 3. À l'inverse, lorsqu'il occupe la seconde position, le baladeur 40 est en prise avec le second mécanisme d'affichage 300 et est désolidarisé de la roue d'affichage 21, tel que représenté sur la figure 4.

Le baladeur 40 comporte une seconde roue de réglage 43 par laquelle il est apte à être relié cinématiquement avec le second mécanisme d'affichage 300. Cette seconde roue de réglage 43 est constituée par une came comportant au moins un doigt de correcteur, par exemple trois, comme représenté sur les figures. La roue d'entraînement 41 et les première et seconde roues de réglage 42 et 43 sont agencées de manière coaxiale.

En particulier, dans l'exemple préféré de réalisation de la présente invention, et tel que visible sur la vue de détail de la figure 4, le second mécanisme d'affichage 300 comporte une denture 301 liée au second afficheur 30, constitué ici par un disque de quantième. Le doigt de correcteur est apte à coopérer avec la denture 301 de sorte à entraîner le second afficheur 30 dans une rotation séquentielle lors de la rotation dudit baladeur 40 grâce à l'indexation faite par un ressort de sautoir 213 disposé sous l'organe de rappel 212, lorsque le baladeur 40 est dans la seconde position de correction.

Dans l'exemple préféré de réalisation de l'invention, le mobile menant 11 comprend un doigt d'entraînement 111 apte à coopérer avec la denture 301 du second mécanisme d'affichage 300 pour entraîner le second afficheur 30 dans une rotation séquentielle d'un pas, à chaque tour réalisé par ledit mobile menant 11, comme visible sur la figure 1.

Ce doigt d'entraînement 111 peut comporter un système de sécurité, comme visible en détail sur la figure 2, bien connu de l'homme du métier et permettant audit doigt d'entraînement 111 de s'escamoter afin de ne pas transmettre de mouvement de rotation au mobile menant 11 lorsque le second afficheur 30 est entraîné par le baladeur 40, pour ne pas dérégler l'afficheur de fuseau.

De manière plus générale, il est à noter que les modes de mise en œuvre et de réalisation considérés ci-dessus ont été décrits à titre d'exemples non limitatifs, et que d'autres variantes sont par conséquent envisageables.

## Revendications

1. Mouvement horloger (10) comprenant un mobile menant (11) cinématiquement lié à un premier et à un second mécanisme d'affichage (200, 300) respectivement destinés à entraîner un premier et un second afficheur (20, 30) d'une valeur temporelle, un mécanisme de réglage de la position de ces afficheurs (20, 30) comportant un baladeur (40) et un organe de commande (50) adapté à prendre une position de réglage dans laquelle il est en prise avec le baladeur (40) et dans laquelle :
- lorsqu'il est sollicité dans un premier sens de rotation, il entraîne le baladeur (40) dans une première position de correction dans laquelle ce dernier est apte à coopérer avec le premier mécanisme d'affichage (200) de sorte à modifier la position du premier afficheur (20), et
- lorsqu'il est sollicité dans un second sens de rotation, il entraîne le baladeur (40) dans une seconde position de correction dans laquelle ce dernier est apte à coopérer avec le second mécanisme d'affichage (300) de sorte à modifier la position du second afficheur (30),
**caractérisé en ce que** le premier mécanisme d'affichage (200) comporte un mécanisme à cliquet (210) doté d'une roue de cliquet (211) apte à lier cinématiquement le mobile menant (11) et une roue d'affichage (21) porteuse du premier afficheur (20) de sorte à transmettre la rotation du mobile menant (11) au premier afficheur (20), ladite roue de cliquet (211) étant mobile dans un plan orthogonal à son axe de rotation lorsque l'organe de commande (50) est sollicité pour modifier la position du premier afficheur (20), de sorte à interrompre la liaison cinématique entre le premier mécanisme d'affichage (200) et le mobile menant (11).

2. Mouvement horloger (10) selon la revendication 1, dans lequel le mobile menant (11) comporte une roue menante (110) avec laquelle la roue de cliquet (211) et la roue d'affichage (21) sont inscrites dans un même plan.

3. Mouvement horloger (10) selon la revendication 2, dans lequel le mécanisme à cliquet (210) comprend un organe de rappel (212) solidaire de la roue de cliquet (211) de sorte à la contraindre vers une position de butée dans laquelle elle est engrenée avec la roue menante (110) et avec la roue d'affichage (21).

4. Mouvement horloger (10) selon la revendication 3, dans lequel l'organe de rappel (212) est agencé dans le même plan que la roue menante (110), la roue de cliquet (211) et la roue d'affichage (21).

5. Mouvement horloger (10) selon l'une des revendications 1 à 4, dans lequel, lorsqu'il occupe la première position, le baladeur (40) est en prise avec le premier mécanisme d'affichage (200) et est désolidarisé du second mécanisme d'affichage (300), et lorsqu'il occupe la seconde position, le baladeur (40) est en prise avec le second mécanisme d'affichage (300) et est désolidarisé du premier mécanisme d'affichage (200).

6. Mouvement horloger (10) selon l'une des revendications 1 à 5, dans lequel le baladeur (40) comporte, agencées de manière coaxiales :
- une roue d'entraînement (41) par laquelle il est apte à être entraîné en rotation par l'organe de commande (50),
- une première roue de réglage (42) reliée cinématiquement avec le premier mécanisme d'affichage (200) lorsque l'organe de commande (50) est dans la position de réglage et est sollicité dans le premier sens de rotation, et
- une seconde roue de réglage (43) reliée cinématiquement avec le second mécanisme d'affichage (300) lorsque l'organe de commande (50) est dans la position de réglage est et sollicité dans le second sens de rotation.

7. Mouvement horloger (10) selon la revendication 6, dans lequel la roue d'affichage (21) est formée par une roue de fuseau horaire, le premier mécanisme d'affichage (200) comprenant une roue de transmission (22) reliant cinématiquement la roue de fuseau horaire et la première roue de réglage (42) lorsque l'organe de commande (50) est dans la position de réglage et est sollicité dans le premier sens de rotation.

8. Mouvement horloger (10) selon l'une des revendications 1 à 7, dans lequel la seconde roue de réglage (43) du baladeur (40) est constituée par une came comportant au moins un doigt de correcteur apte à coopérer avec une denture (301) du second mécanisme d'affichage (300) solidaire du second afficheur (30) de sorte à entraîner ledit second afficheur (30) dans une rotation séquentielle lors de la rotation dudit baladeur (40) lorsqu'il occupe la seconde position de correction et que l'organe de commande (50) est sollicité dans le second sens de rotation.

9. Mouvement horloger (10) selon l'une des revendications 1 à 8, dans lequel le mobile menant (11) comprend un doigt d'entraînement (111) apte à coopérer avec la denture (301) du second mécanisme d'affichage (300) pour entraîner le second afficheur (30) dans une rotation lors de la rotation dudit mobile menant (11).

10. Mouvement horloger (10) selon la revendication 9, dans lequel le second afficheur (30) est constitué par un disque de quantième et est entraîné dans une rotation séquentielle lors de la rotation dudit mobile menant (11).

11. Mouvement horloger (10) selon l'une des revendications 1 à 10, dans lequel le mécanisme à cliquet (210) comporte une structure de guidage adaptée à guider la roue de cliquet (211) en déplacement lorsque le baladeur (40) est sollicité dans le premier sens de rotation.

12. Mouvement horloger (10) selon la revendication 11, dans lequel la structure de guidage est configurée pour guider la roue de cliquet (211) en rotation selon un axe passant par le centre du mobile menant (11) ou en translation selon une trajectoire rectiligne tangentielle à un cercle concentrique au mobile menant (11), lorsque le baladeur (40) est sollicité dans le premier sens de rotation.

## Patentansprüche

1. Uhrwerk (10) mit einem Mitnehmer-Drehteil (11), das kinematisch mit einem ersten und einem zweiten Anzeigemechanismus (200, 300) verbunden ist, die jeweils dazu bestimmt sind, eine erste und eine zweite Anzeigeeinheit (20, 30) eines Zeitwerts anzutreiben, wobei ein Mechanismus zur Einstellung der Position dieser Anzeigeelemente (20, 30) einen Schieber (40) und ein Stellorgan (50) umfasst, das geeignet ist, eine Einstellposition einzunehmen, in der es mit dem Schieber (40) in Eingriff ist und in der:
- wenn es in einem ersten Drehsinn betätigt wird, es den Schieber (40) in eine erste Korrekturposition bringt, in der dieser geeignet ist, mit dem ersten Anzeigemechanismus (200) zusammenzuwirken, sodass die Position der ersten Anzeigereinheit (20) verändert wird, und
- wenn es in einem zweiten Drehsinn betätigt wird, es den Schieber (40) in eine zweite Korrekturposition bringt, in der dieser geeignet ist, mit dem zweiten Anzeigemechanismus (300) zusammenzuwirken, sodass die Position der zweiten Anzeigereinheit (30) verändert wird,
**dadurch gekennzeichnet, dass** der erste Anzeigemechanismus (200) einen Ratschenmechanismus (210) mit einem Ratschenrad (211) umfasst, das geeignet ist, das Mitnehmer-Drehteil (11) und ein Anzeigerad (21), das die erste Anzeigeeinheit (20) trägt, kinematisch zu verbinden, um die Drehung des Mitnehmer-Drehteils (11)auf die erste Anzeigeeinheit (20) zu übertragen, wobei dieses Ratschenrad (211) in einer zu seiner Drehachse orthogonalen Ebene beweglich ist, wenn das Stellorgan (50) betätigt wird, um die Position der ersten Anzeigeeinheit (20) so zu verändern, dass die kinematische Verbindung zwischen dem ersten Anzeigemechanismus (200) und dem Mitnehmer-Drehteil (11) unterbrochen wird.

2. Uhrwerk (10) nach Anspruch 1, wobei das Mitnehmer-Drehteil 30
(11) ein Mitnehmerrad (110) umfasst, mit dem sich das Ratschenrad (211) und das Anzeigerad (21) in derselben Ebene befinden.

3. Uhrwerk (10) nach Anspruch 2, wobei der Ratschenmechanismus (210) ein Rückstellelement (212) umfasst, das mit dem Ratschenrad (211) verbunden ist, um dieses in Richtung auf eine Anschlagposition zu beaufschlagen, in der es mit dem Mitnehmerrad (110) und mit dem Anzeigerad (21) in Eingriff ist.

4. Uhrwerk (10) nach Anspruch 3, wobei das Rückstellelement (212) in derselben Ebene wie das Mitnehmerrad (110), das Ratschenrad (211) und das Anzeigerad (21) angeordnet ist.

5. Uhrwerk (10) nach einem der Ansprüche 1 bis 4, wobei der Schieber (40), wenn er die erste Position einnimmt, mit dem ersten Anzeigemechanismus (200) in Eingriff ist und vom zweiten Anzeigemechanismus (300) entkoppelt ist, und wenn der Schieber (40) die zweite Position einnimmt, er mit dem zweiten Anzeigemechanismus (300) in Eingriff ist und vom ersten Anzeigemechanismus (200) entkoppelt ist.

6. Uhrwerk (10) nach einem der Ansprüche 1 bis 5, bei dem der Schieber (40) koaxial angeordnet Folgendes umfasst:
- ein Antriebsrad (41), über das er vom Stellorgan (50) in Rotation angetrieben werden kann,
- ein erstes Einstellrad (42), das kinematisch mit dem ersten Anzeigemechanismus (200) verbunden ist, wenn sich das Stellorgan (50) in der Einstellposition befindet und im ersten Drehsinn betätigt wird, und
- ein zweites Einstellrad (43), das kinematisch mit dem zweiten Anzeigemechanismus (300) verbunden ist, wenn sich das Stellorgan (50) in der Einstellposition befindet und im zweiten Drehsinn betätigt wird.

7. Uhrwerk (10) nach Anspruch 6, wobei das Anzeigerad (21) durch ein Zeitzonenrad gebildet ist, wobei der erste Anzeigemechanismus (200) ein Übertragungsrad (22) umfasst, das das Zeitzonenrad und das erste Einstellrad (42) kinematisch verbindet, wenn sich das Stellorgan (50) in der Einstellposition befindet und im ersten Drehsinn betätigt wird.

8. Uhrwerk (10) nach einem der Ansprüche 1 bis 7, wobei das zweite Einstellrad (43) des Schiebers (40) durch eine Nocke gebildet ist, die mindestens einen Korrektorfinger umfasst, der geeignet ist, mit einer Verzahnung (301) des zweiten Anzeigemechanismus (300), der mit der zweiten Anzeigeeinheit (30) verbunden ist, zusammenzuwirken, um diese zweite Anzeigeeinheit (30) während der Rotation dieses Schiebers (40) in eine schrittweise Rotation zu versetzen, wenn er die zweite Korrekturposition einnimmt und das Stellorgan (50) im zweiten Drehsinn betätigt wird.

9. Uhrwerk (10) nach einem der Ansprüche 1 bis 8, wobei das Mitnehmer-Drehteil (11) einen Antriebsfinger (111) umfasst, der geeignet ist, mit der Verzahnung (301) des zweiten Anzeigemechanismus (300) zusammenzuwirken, um die zweite Anzeigeeinheit (30) während der Rotation dieses Mitnehmer-Drehteils (11) in Rotation anzutreiben.

10. Uhrwerk (10) nach Anspruch 9, wobei die zweite Anzeigeeinheit (30) durch eine Datumscheibe gebildet ist und während der Rotation dieses Mitnehmer-Drehteils (11) schrittweise in Rotation angetrieben wird.

11. Uhrwerk (10) nach einem der Ansprüche 1 bis 10, wobei der Ratschenmechanismus (210) eine Führungsstruktur aufweist, die dazu geeignet ist, das Ratschenrad (211) in seiner Bewegung zu führen, wenn der Schieber (40) in der ersten Drehrichtung betätigt wird.

12. Uhrwerk (10) nach Anspruch 11, wobei die Führungsstruktur so konfiguriert ist, dass sie das Ratschenrad (211) bei Betätigung des Schiebers (40) in der ersten Drehrichtung entweder in Rotation um eine Achse durch das Zentrum des treibenden Rads (11) oder in Translation entlang einer geradlinigen, zu einem konzentrisch zum treibenden Rad (11) angeordneten Kreis tangentialen Bahn führt.

## Claims

1. Horological movement (10) comprising a driving wheel set (11) kinematically linked to a first and to a second display mechanism (200, 300) respectively intended to drive a first and a second display (20, 30) of a time value, a mechanism for adjusting the position of these displays (20, 30) including a sliding-gear assembly (40) and a control member (50) adapted to assume an adjusting position in which it is engaged with the sliding-gear assembly (40) and in which:
- when urged in a first direction of rotation, it drives the sliding-gear assembly (40) into a first correction position in which the sliding-gear assembly is able to cooperate with the first display mechanism (200) so as to modify the position of the first display (20), and
- when urged in a second direction of rotation, it drives the sliding-gear assembly (40) into a second correction position in which the sliding-gear assembly is able to cooperate with the second display mechanism (300) so as to modify the position of the second display (30),
**characterised in that** the first display mechanism (200) includes a click mechanism (210) having a click wheel (211) capable of kinematically linking the driving wheel set (11) and a display wheel (21) carrying the first display (20) so as to transmit the rotation of the driving wheel set (11) to the first display (20), said click wheel (211) being movable in a plane orthogonal to its axis of rotation when the control member (50) is operated to modify the position of the first display (20), so as to interrupt the kinematic link between the first display mechanism (200) and the driving wheel set (11).

2. Horological movement (10) according to claim 1, wherein the driving wheel set (11) includes a driving wheel (110) which lies in the same plane as the click wheel (211) and the display wheel (21).

3. Horological movement (10) according to claim 2, wherein the click mechanism (210) comprises a return member (212) integral with the click wheel (211) so as to force it towards a stop position in which it is engaged with the driving wheel (110) and with the display wheel (21).

4. Horological movement (10) according to claim 3, wherein the return member (212) is arranged in the same plane as the driving wheel (110), the click wheel (211) and the display wheel (21).

5. Horological movement (10) according to one of claims 1 to 4, wherein, when in the first position, the sliding-gear assembly (40) is engaged with the first display mechanism (200) and disengaged from the second display mechanism (300), and when in the second position, the sliding-gear assembly (40) is engaged with the second display mechanism (300) and disengaged from the first display mechanism (200).

6. Horological movement (10) according to one of claims 1 to 5, wherein the sliding-gear assembly (40) includes the following elements, arranged coaxially:
- a driving wheel (41) by means of which it can be rotated by the control member (50),
- a first adjusting wheel (42) kinematically connected to the first display mechanism (200) when the control member (50) is in the adjusting position and is urged in the first direction of rotation, and
- a second adjusting wheel (43) kinematically connected to the second display mechanism (300) when the control member (50) is in the adjusting position and is urged in the second direction of rotation.

7. Horological movement (10) according to claim 6, wherein the display wheel (21) is formed by a time zone wheel, the first display mechanism (200) comprising a transmission wheel (22) kinematically connecting the time zone wheel and the first adjusting wheel (42) when the control member (50) is in the adjusting position and is urged in the first direction of rotation.

8. Horological movement (10) according to one of claims 1 to 7, wherein the second adjusting wheel (43) of the sliding-gear assembly (40) is formed by a cam including at least one corrector finger-piece able to cooperate with a toothing (301) of the second display mechanism (300) integral with the second display (30) so as to drive said second display (30) in sequential rotation during the rotation of said sliding-gear assembly (40) when it occupies the second correction position and when the control member (50) is urged in the second direction of rotation.

9. Horological movement (10) according to one of claims 1 to 8, wherein the driving wheel set (11) comprises a driving finger-piece (111) able to cooperate with the toothing (301) of the second display mechanism (300) to drive the second display (30) in rotation during the rotation of said driving wheel set (11).

10. Horological movement (10) according to claim 9, wherein the second display (30) is formed by a date disc and is driven in sequential rotation during the rotation of said driving wheel set (11).

11. Horological movement (10) according to one of claims 1 to 10, wherein the click mechanism (210) includes a guide structure adapted to movably guide the click wheel (211) when the sliding-gear assembly (40) is urged in the first direction of rotation.

12. Horological movement (10) according to claim 11, wherein the guide structure is configured to guide the click wheel (211) rotatably about an axis passing through the centre of the driving wheel set (11) or translatably along a rectilinear trajectory tangential to a circle concentric with the driving wheel set (11), when the sliding-gear assembly (40) is urged in the first direction of rotation.
